# EUROPÄISCHE PATENTSCHRIFT

(11) **EP 0 930 094 B1**
(45) Veröffentlichungstag und Bekanntmachung des Hinweises auf die Patenterteilung: **24.10.2001**
(21) Anmeldenummer: 98124728.1
(22) Anmeldetag: 28.12.1998
(51) Int. Cl.: B01F 15/00, B28C 5/12, B28C 5/14, B01F 7/08, B01F 7/00

(54) **Horizontalmischer für Mörtel**
Horizontal mixer for mixing mortar
Mélangeur horizontal pour mélanger des mortiers

(30) Priorität: 20.01.1998 DE 29800831 U
(43) Veröffentlichungstag der Anmeldung: 21.07.1999
(73) Patentinhaber: PFT Putz- und Fördertechnik GmbH & Co. KG, 97346 Iphofen (DE)
(72) Erfinder: Irsch, Hans-Peter, Dipl.-Ing., 97350 Mainbernheim (DE)
(74) Vertreter: Böhme, Volker, Dipl.-Ing.

(56) Entgegenhaltungen:
- EP-A- 0 599 332
- EP-A- 0 658 409
- DE-A- 3 546 501
- GB-A- 2 303 257

## Beschreibung

Die Erfindung betrifft einen Horizontalmischer für Mörtel, bei dem seitlich an einem Materialbehälter ein Stutzen sitzt, der mit einem Mischrohr zusammengesteckt ist, bei dem in den Stutzen eine Antriebswelle ragt, die mit einer in dem Mischrohr befindlichen Mischwendel verbunden ist, wobei das Mischrohr von dem Stutzen und der Mischwendel abziehbar ist, bei dem in einer elektrischen Zuleitung zu einem Antriebsmotor der Antriebswelle eine Steckkupplung sitzt, die ein festsitzendes Steckerstück und ein bewegbares Kupplungsstück umfaßt, und bei dem eine Sicherheitseinrichtung einen in der Zuleitung befindlichen elektrischen Teil und einen mechanischen Teil umfaßt, der einerseits an dem Mischrohr und andererseits an dem Stutzenbereich des Materialbehälters angeordnet ist.

Bei einem durch die Praxis bekannten Horizontalmischer dieser Art sitzt die Steckkupplung an einer gegenüber dem Stutzenbereich um 90° versetzten Wandung des Materialbehälters.

Der zwischen dem festsitzenden Steckerstück und dem Antriebsmotor verlaufende Abschnitt der elektrischen Zuleitung ist über einen elektrischen Schalter geführt, der im Stutzenbereich angebracht ist und von einem Druckstück betätigt wird, das am Mischrohr angebracht ist. Wenn das Mischrohr von der Wendel abgezogen wird, gibt das Druckstück den Schalter frei, der sodann abschaltet, so daß die Mischwendel sich nicht weiter dreht, sondern zum Stillstand kommt. Durch die Sicherheitseinrichtung ist also verhindert, daß bei abgezogenem Mischrohr die rotierende Mischwendel zugänglich ist. Jedoch sind bei dem bekannten Horizontalmischer der Schalter und dessen Zusammenwirken mit dem Druckstück störanfällig, so daß die Sicherheitseinrichtung häufig ausfällt.

Eine Aufgabe der Erfindung ist es daher, einen Horizontalmischer der eingangs genannten Art zu schaffen, bei dem die Sicherheitseinrichtung robuster bzw. weniger störanfällig gestaltet ist. Der erfindungsgemäße Horizontalmischer ist, diese Aufgabe lösend, dadurch gekennzeichnet, daß die Steckkupplung den elektrischen Teil der Sicherheitseinrichtung bildet und im Stutzenbereich angebracht ist und daß das bewegbare Kupplungsstück und ein am Mischrohr angebrachtes Hakenmittel den mechanischen Teil der Sicherheitseinrichtung bildet, wobei das Hakenmittel das Kupplungsstück hintergreift.

Bei dem erfindungsgemäßen Horizontalmischer ist die Steckkupplung dann, wenn das Mischrohr abgezogen ist, zwangsläufig gelöst, so daß der Antriebsmotor durch Auseinanderziehen der Steckkupplung stillgesetzt ist. Die Sicherheitseinrichtung des erfindungsgemäßen Horizontalmischers vermeidet einen zusätzlichen elektrischen Schalter und ist robuster bzw. weniger störanfällig. Wenn das Mischrohr wieder an den Stutzen montiert ist, läßt sich das Kupplungsstück wieder auf das Steckerstück stecken. Das Mischrohr wird in Richtung seiner Mittelachse aufgeschoben und abgenommen und der Hintergriff des Hakenmittels ist rechtwinkelig zu der Mittelachse und so, daß das Hakenmittel gegen das Kupplungsstück drückt, wenn man das Mischrohr bei zusammengefügter Steckkupplung abnehmen will.

Besonders zweckmäßig und vorteilhaft ist es, wenn die Steckkupplung mit ihrer Mittelachse rechtwinkelig zur Mittelachse des Mischrohrs angeordnet ist und das Hakenmittel einer Mantelfläche des Kupplungsstückes zugeordnet ist. Bei dieser Gestaltung muß das Kupplungsstück abgezogen werden, bevor das Mischrohr abgezogen werden kann.

Besonders zweckmäßig und vorteilhaft ist es auch, wenn das Hakenmittel über ca. 180° offen ist. Das Hakenmittel umschließt das Kupplungsstück nicht rundum und behindert somit das Anfügen des Kupplungsstückes an das Steckerstück weniger.

Besonders zweckmäßig und vorteilhaft ist es noch, wenn das Hakenmittel einem Bereich des Kupplungsstückes zugeordnet ist, der in sich ein Teil des Steckerstückes aufnimmt. Kräfte, die das Hakenmittel auf das Kupplungsstück ausübt, werden von der Steckkupplung verbessert aufgenommen.

Besonders zweckmäßig und vorteilhaft ist es ebenso, wenn das Hakenmittel und die Steckkupplung am Umfang des Stutzens um 90° gegeneinander versetzt angeordnet sind. Bei dieser Anordnung zueinander läßt sich die Sicherheitseinrichtung vereinfacht bedienen bzw. betätigen.

Eine besonders zweckmäßige und vorteilhafte Ausführungsform der Erfindung liegt vor, wenn der Stutzen und das Mischrohr im Steckbereich ein Innenteil und ein Außenteil bilden, von denen eines einen einseitig offenen axialen Riegelspalt bildet und das andere einen radialen Riegelzapfen trägt, der bei zusammengestecktem Zustand durch den Riegelspalt ragt. Wenn der Stutzen und das Mischrohr zusammengesteckt sind, aber noch nicht gegeneinander festgelegt sind, dann könnte die rotierende Mischwendel das Mischrohr relativ zum Stutzen drehend bewegen, was wegen des Hakenmittels zu einer Beschädigung der Steckkupplung führen könnte. Eine solche Drehbewegung ist durch die Verriegelung verhindert.

In der Zeichnung ist eine bevorzugte Ausführungsform der Erfindung dargestellt und zeigt
- Fig. 1: eine perspektivische Ansicht eines Horizontalmischers für Mörtel, bei aufgestecktem Mischrohr,
- Fig. 2: eine perspektivische Ansicht des Horizontalmischers gemäß Fig. 1, bei abgezogenem Mischrohr, und
- Fig. 3: einen Teil der Darstellung in Fig. 1, in einem gegenüber Fig. 1 vergrößerten Maßstab.

Der Horizontalmischer gemäß Zeichnung umfaßt ein mit Rädern 1 versehenes Gestell 2, das einen Materialbehälter 3 trägt, der an der Oberseite mit einem Gitter 4 versehen ist. Der Materialbehälter 3 trägt an einer Wandung einen elektrischen Antriebsmotor 5 und an einer gegenüberliegenden Wandung einen Stutzen 6, der mit dieser Wandung einen Stutzenbereich 7 bildet. Von dem Antriebsmotor 5 erstreckt sich eine nicht gezeigte Antriebswelle durch den Materialbehälter 3 in den Stutzen 6. An die Antriebswelle ist eine nicht gezeigte Mischwendel angeschlossen, welche von dem Stutzen 6 wegragt und über die ein Mischrohr 8 geschoben ist. Das Mischrohr 8 ist mit zwei Anschlüssen 9 für Wasser versehen und endet mit einer Abgabeeinrichtung 10. An dem dem Stutzen 6 zugeordneten Ende trägt das Mischrohr 8 an zwei einander gegenüber befindlichen Seiten je einen Schnellverschluß 11, der an einem Riegelzapfen 12 angreift, der an dem Stutzen 6 sitzt.

An der den Stutzen 6 tragenden Wandung des Materialbehälters 3 ist ein Block 13 einer Steckkupplung befestigt, die ein an dem Block sitzendes Steckerstück 14 umfaßt, dem ein Kupplungsstück 15 zugeordnet ist. Eine gestrichelte Linie verdeutlicht ein Kabel 16, das von dem Block 13 zu dem Antriebsmotor 5 führt, und eine gestrichelte Linie verdeutlicht ein Kabel 17, das von dem Kupplungsstück 15 zu einem nicht gezeigten Strom/Spannungsnetz führt. Das Stekkerstück 14 und das aufgeschobene Kupplungsstück 15 befinden sich oberhalb des Stutzens 6. An der einen Seite des Mischrohrs 8 ist bei dem Schnellverschluß 11 ein Träger 18 befestigt, der ein als Sichelhaken ausgebildetes Hakenmittel 19 trägt, das zwischen dem Kupplungsstück 15 und der zugeordneten Wandung des Materialbehälters angeordnet ist. Das Mischrohr 8 ist bei jedem der Schnellverschlüsse 11 mit einem - in Fig. 2 gezeigten - Riegelspalt 20 versehen, in den der Riegelzapfen 12 eintritt, wenn das Mischrohr 8 auf den Stutzen 6 geschoben wird.

## Patentansprüche

1. Horizontalmischer für Mörtel,
bei dem seitlich an einem Materialbehälter (3) ein Stutzen (6) sitzt, der mit einem Mischrohr (8) zusammengesteckt ist,
bei dem in den Stutzen eine Antriebswelle ragt, die mit einer in dem Mischrohr befindlichen Mischwendel verbunden ist,
wobei das Mischrohr von dem Stutzen und der Mischwendel abziehbar ist, und
bei dem in einer elektrischen Zuleitung zu einem Antriebsmotor (5) der Antriebswelle eine Steckkupplung sitzt, die ein festsitzendes Steckerstück (14) und ein bewegbares Kupplungsstück (15) umfaßt, und
bei dem eine Sicherheitseinrichtung einen in der Zuleitung befindlichen elektrischen Teil und einen mechanischen Teil umfaßt, der einerseits an dem Mischrohr und andererseits an dem Stutzenbereich (7) des Materialbehälters (3) angeordnet ist,
**dadurch gekennzeichnet,**
**daß** die Steckkupplung einen elektrischen Teil einer Sicherheitseinrichtung bildet und im Stutzenbereich (7) angebracht ist und
**daß** das bewegbare Kupplungsstück (15) und ein am Mischrohr (8) angebrachtes Hakenmittel (19) einen mechanischen Teil der Sicherheitseinrichtung bilden, wobei das Hakenmittel (19) das Kupplungsstück (15) hintergreift.

2. Horizontalmischer nach Anspruch 1, **dadurch gekennzeichnet, daß** die Steckkupplung mit ihrer Mittelachse rechtwinkelig zur Mittelachse des Mischrohrs (8) angeordnet ist und das Hakenmittel (19) einer Mantelfläche des Kupplungsstücks (15) zugeordnet ist.

3. Horizontalmischer nach Anspruch 1 oder 2, **dadurch gekennzeichnet, daß** das Hakenmittel (19) über ca. 180° offen ist.

4. Horizontalmischer nach Anspruch 1; 2 oder 3, **dadurch gekennzeichnet, daß** das Hakenmittel (19) einem Bereich des Kupplungsstücks (15) zugeordnet ist, der in sich ein Teil des Steckerstücks (14) aufnimmt.

5. Horizontalmischer nach einem der vorhergehenden Ansprüche, **dadurch gekennzeichnet, daß** das Hakenmittel (19) und die Steckkupplung am Umfang des Stutzens (6) um 90° gegeneinander versetzt angeordnet sind.

6. Horizontalmischer nach einem der vorhergehenden Ansprüche, **dadurch gekennzeichnet, daß** der Stutzen (6) und das Mischrohr (8) im Steckbereich ein Innenteil und ein Außenteil bilden, von denen eines einen einseitig offenen axialen Riegelspalt (20) bildet und das andere einen radialen Riegelzapfen (12) trägt, der bei zusammengestecktem Zustand durch den Riegelspalt ragt.

## Claims

1. A horizontal mixer for mortar, wherein a connection piece (6) is located laterally on a material container (3) and the connection piece (6) and a mixing pipe (8) are fitted together, wherein a driving shaft projects into the connection piece and is connected to a mixing helix located in the mixing pipe, the mixing pipe being removable from the connection piece and the mixing helix, and wherein a plug-in coupling is located in an electric supply line to a driving motor (5) of the driving shaft and comprises a firmly-fixed plug piece (14) and a movable coupling piece (15), and wherein a safety device comprises an electric part located in the supply line and a mechanical part arranged on the one hand on the mixing pipe and on the other hand at the connection piece region (7) of the material container (3), **characterised in that** the plug-in coupling forms an electric part of a safety device and is mounted in the connection piece region (7), and **in that** the movable coupling piece (15) and a hook means (19) attached to the mixing pipe (8) form a mechanical part of the safety device, the hook means (19) engaging behind the coupling piece (15).

2. A horizontal mixer according to Claim 1, **characterised in that** the centre line of the plug-in coupling is arranged at right angles to the centre line of the mixing pipe (8) and the hook means (19) is associated with an outer surface of the coupling piece (15).

3. A horizontal mixer according to Claim 1 or 2, **characterised in that** the hook means (19) is open over approximately 180°.

4. A horizontal mixer according to Claim 1, 2 or 3, **characterised in that** the hook means (19) is associated with a region, receiving part of the plug piece (14) within itself, of the coupling piece (15).

5. A horizontal mixer according to any one of the preceding Claims, **characterised in that** the hook means (19) and the plug-in coupling are arranged at 90° to one another at the circumference of the connection piece (6).

6. A horizontal mixer according to any one of the preceding Claims, **characterised in that** the connection piece (6) and the mixing pipe (8) form an inner part and an outer part in the plug-in region, one thereof forming an axial locking slot (20) open at one side and the other thereof bearing a radial locking lug (12) which projects through the locking slot in the assembled state.

## Revendications

1. Mélangeur horizontal pour mortier,
dans lequel latéralement à un récipient de matériau (3) est située une tubulure (6) qui est enfichée avec un tube mélangeur (8),
dans lequel un arbre menant fait saillie dans le tube mélangeur, lequel est relié à une hélice mélangeuse se trouvant dans le tube mélangeur, le tube mélangeur étant extractible hors de la tubulure et de l'hélice mélangeuse, et
dans lequel une prise de connexion est logée dans une ligne d'alimentation électrique menant à un moteur d'entraînement (5) de l'arbre menant, ladite prise de connexion comprenant une fiche mâle (14) stationnaire et une fiche femelle (15) mobile, et
dans lequel un dispositif de sécurité comprend une partie électrique située dans la ligne d'alimentation et une partie mécanique qui est agencée d'une part sur le tube mélangeur et d'autre part sur la région de tubulure (7) du récipient de matériau (3),
**caractérisé en ce que** :
la prise de connexion forme une partie électrique d'un dispositif de sécurité et elle est montée dans la région de tubulure (7), et **en ce que** la fiche femelle (15) mobile et un moyen d'accrochage (19) monté sur le tube mélangeur (8) forment une partie mécanique du dispositif de sécurité, le moyen d'accrochage (19) engageant la fiche femelle (15) par l'arrière.

2. Mélangeur horizontal selon la revendication 1, **caractérisé en ce que** la prise de connexion est agencée avec son axe médian en angle droit par rapport à l'axe médian du tube mélangeur (8) et le moyen d'accrochage (19) est associé à une surface enveloppe de la fiche femelle (15).

3. Mélangeur horizontal selon l'une ou l'autre des revendications 1 et 2, **caractérisé en ce que** le moyen d'accrochage (19) est ouvert sur environ 180°.

4. Mélangeur horizontal selon l'une des revendications 1, 2 ou 3, **caractérisé en ce que** le moyen d'accrochage (19) est associé à une région de la fiche femelle (15) qui reçoit une partie de la fiche mâle (14).

5. Mélangeur horizontal selon l'une des revendications précédentes, **caractérisé en ce que** le moyen d'accrochage (19) et la prise de connexion sont agencés en décalage de 90° l'un par rapport à l'autre sur la périphérie de la tubulure (6).

6. Mélangeur horizontal selon l'une des revendications précédentes, **caractérisé en ce que** la tubulure (6) et le tube mélangeur (8) forment dans la région d'enfichage une partie intérieure et une partie extérieure dont l'une forme une fente de verrouillage (20) axiale ouverte d'un côté et l'autre porte un tenon de verrouillage (12) radial qui fait saillie à travers la fente de verrouillage à l'état enfiché.
